# EUROPÄISCHE PATENTSCHRIFT

(11) **EP 3 526 859 B1**
(45) Veröffentlichungstag und Bekanntmachung des Hinweises auf die Patenterteilung: **05.10.2022**
(21) Anmeldenummer: 18759844.6
(22) Anmeldetag: 06.08.2018
(51) Int. Cl.: H01R 31/08, H01R 12/71, H01R 13/631, H01R 13/424, H01R 13/506, H01R 13/629

(54) **STECKVERBINDER MIT KURZSCHLUSSBRÜCKEN UND VERWENDUNGSVERFAHREN**
PLUG CONNECTOR COMPRISING JUMPERS, AND METHOD OF USE
CONNECTEUR ENFICHABLE COMPRENANT DES PONTAGES DE COURT-CIRCUIT ET MÉTHODE D'UTILISATION

(30) Priorität: 31.08.2017 DE 102017120095
(43) Veröffentlichungstag der Anmeldung: 21.08.2019
(73) Patentinhaber: HARTING Electric GmbH & Co. KG, 32339 Espelkamp (DE)
(72) Erfinder: SUNDERMEIER, Uwe, 32339 Espelkamp (DE); BENEKE, Andre, 49377 Vechta (DE)
(86) Internationale Anmeldenummer: PCT/DE2018/100687
(87) Internationale Veröffentlichungsnummer: WO 2019/042492

(56) Entgegenhaltungen:
- CN-U- 202 797 560
- DE-A1- 4 413 043
- DE-C2- 4 413 043
- DE-T2- 69 404 001
- DE-U1- 8 121 654
- DE-U1- 8 121 654
- US-A1- 2014 057 483

## Beschreibung

Die Erfindung geht aus von einem Kontaktträger nach der Gattung des unabhängigen Anspruchs 1.

Weiterhin geht die Erfindung aus von einem Verfahren zum Ändern des Betriebszustands einer elektrischen Anlage, insbesondere einer Rolltreppe, gemäß dem unabhängigen Nebenanspruch 17.

Steckverbinder mit Kurzschlussbrücken werden insbesondere zur Durchführung von Wartungsarbeiten an elektrischen Anlagen, z.B. an Rolltreppen, benötigt.

### Stand der Technik

Im Stand der Technik sind funktional vergleichbare Steckverbinder seit etwa 1996 bekannt. Die Firma "HARTING elektronische Bauelemente Ges.m.b.H." stellte zu dieser Zeit in Zusammenarbeit mit der Firma "Compact Electric" in Wien für die Firma "Schindler" (heutiger Name: "Schindler Fahrtreppen International GmbH") sechspolige Schwerlaststeckverbinder mit Anbaugehäusen her, wobei die Anbaugehäuse schwenkbare, insbesondere auf- und zuklappbare Gehäusedeckel aufweisen, In diesen schwenkbaren Gehäusedeckeln ist jeweils eine Leiterkarte mit bis zu sechs darauf angelöteten Kontaktpins eingeschraubt. Diese Kontaktpins sind in der Regel paarweise über je eine Leiterbahn der Leiterkarte elektrisch leitend miteinander verbunden und bilden so eine elektrische Kurzschlussbrücke, in der Kurzform oft "Brücke" genannt.

Weiterhin besitzt dieser Steckverbinder einen Isolierköper, in dem sechs Kontaktbuchsen angeordnet sind. Durch Schließen des Gehäusedeckels können z.B. je zwei der Kontaktbuchsen "gebrückt", d.h. durch eine der Brücken elektrisch leitend miteinander verbunden werden. Durch den Verlauf der Leiterbahnen auf der Leiterkarte sind die zu einer Brücke gehörenden Kontaktpins, und damit auch die ihnen gegenüberliegenden, zu brückenden Kontaktbuchsen, zu entsprechenden Paaren konfigurierbar. Durch Wechseln der Leiterkarte gegen eine andere entsprechende Leiterkarte lassen sich diese Paarbildungen an die jeweiligen Anforderungen anpassen.

Durch Schließen des Gehäusedeckels kann über die gebrückten Kontakte ein Betrieb der elektrischen Anlage, z.B. der Rolltreppe, erfolgen. Der geschlossene Gehäusedeckel entspricht also dem Betriebszustand. Bei geöffnetem Gehäusedeckel ist der Betrieb unterbrochen und es kann stattdessen ein Prüfstecker als Gegenstecker auf den Steckverbinder gesteckt werden. Der geöffnete Gehäusedeckel entspricht also dem Wartungszustand.

Die Druckschrift CN 202 797 560 U offenbart für diese Bauform alternativ zur konfigurierbaren Leiterkarte die Verwendung von angespritzten U-förmigen Kontaktpins.

Die grundsätzliche Gehäusebauform dieser Steckverbinder entspricht dem damaligen Stand der Technik. Z.B. wurde eine vergleichbare Scharniergelenkmechanik des Gehäusedeckels bereits in der Druckschrift DE 24 51 662 A1 beschrieben. Weiterhin offenbart die Druckschrift EP 0 731 534 A2 einen dabei verwendeten sogenannten "Easy-Lock"-Verriegelungsbügel, dessen Seitenteile Taschen aufweisen, in denen je ein Federelement und ein kipphebelartiges Verriegelungselement angeordnet sind. In der etwas später offengelegten Druckschrift EP 0 957 540 B1, die ein besonders gut EMV ("Elektromagnetische Verträglichkeit") - geschütztes Steckverbindergehäuse beschreibt, ist u.a. ein Dichtungsring erwähnt, mit dem das Steckverbindergehäuse gegenüber einem Gegenstecker oder auch gegenüber dem eigenen Gehäusedeckel gegen das Eindringen von Staub und Feuchtigkeit abgedichtet werden kann.

In der Praxis hat sich die Funktionalität eines Steckverbinders, in dessen Gehäusedeckel elektrische Kurzschlussbrücken angeordnet sind, grundsätzlich bewährt. Bemängelt wurde allerdings zuweilen, dass die in die Kontaktbuchsen eingeführten Kontaktpins zusammen mit den Kontaktbuchsen während der Schwenkbewegung des Gehäusedeckels ein gewisses mechanisches Moment auf die Leiterkarte ausüben, so dass die Leiterkarte mechanischen Belastungen ausgesetzt ist. Auch ist die Umsetzung einer hohen Anzahl von Brücken mittels einer einfachen Leiterkarte zumindest erschwert oder gar nicht mehr realisierbar. Dies ist von besonderem Nachteil, weil eine solche Brückenfunktion zunehmend auch für Steckverbinder mit einer größeren Anzahl von Kontaktpins, z.B. für zehnpolige Steckverbinder, gefordert wird.

Im derzeitigen Stand der Technik besteht ein weiterer Nachteil in dem Montageaufwand des Wechselns der Leiterkarte oder des kostenintensiven Austauschs des kompletten Gehäusedeckels, falls die Konfiguration der Brücken einmal geändert werden soll.

Dementsprechend wird die Option einer komfortablen und kostengünstigen Änderung der Brückenbelegung, z.B. für die Änderung des Betriebszustands, gewünscht. Für einige Anwendungen wird weiterhin eine hohe Stromtragfähigkeit der Brücken gefordert.

Das Deutsche Patent- und Markenamt hat in der Prioritätsanmeldung zu vorliegender Anmeldung den folgenden Stand der Technik recherchiert: DE 81 21 654 U1, DE 44 13 043 A1, JP 2001-110511 A, DE 694 04 001 T2, JP 2013-12437 A, DE 10 2004 018 554 A1, DE 20 2011 108 572 ,U1 und US 2014/0057483 A1.

Die Druckschrift DE 81 21 654 U1 offenbart weiterhin einen konfigurierbaren Kodierstecker mit Drähten zur sich gegenseitig kreuzenden elektrischen Verbindungen von Leiterbahnen einer Leiterkarte. Diese Druckschrift offenbart einen Kodierstecker mit einem Gehäuse, dessen Bodenteil Durchgänge im Abstand des Leiterplattenrasters aufweist und dessen Deckel das Bodenteil abschließt, und mit U-förmigen Leiterbrücken aus Draht, deren Mittelsteg eine Länge entsprechend dem Abstand von zwei Leiterplattendurchgängen hat und deren Schenkel aus dem Bodenteil herausragen.

### Aufgabenstellung

Die Aufgabe der Erfindung besteht darin, eine robuste Vorrichtung anzugeben, welche ein handliches Umschalten zwischen einem Wartungs- und einem Betriebszustand einer elektrischen Anlage, z.B. einer Rolltreppe, gestattet. Es sollen dabei möglichst viele Kontaktbuchsen eines Steckverbinders im Wartungsbetrieb einem externen Prüfstecker zugänglich und im Betriebszustand paarweise brückbar sein. Insbesondere soll die Konfiguration der Brücken komfortabel und preisgünstig zu ändern sein.

Diese Aufgabe wird durch die Merkmale der unabhängigen Ansprüche gelöst.

Ein Kontaktträger dient der Aufnahme mehrerer U-förmiger Kontaktpins zur Herstellung von Kurzschlussbrücken und ist dazu geeignet, in einem Gehäusedeckel eines Steckverbinders lösbar angeordnet zu werden. Der Kontaktträger ist zumindest zweiteilig ausgeführt, d.h. er kann beispielsweise zweiteilig, dreiteilig, vierteilig, ..., n-teilig ausgeführt sein. Der Kontaktträger kann mindestens zweiteilig, mindestens dreiteilig, mindestens vierteilig, ..., mindestens n-teilig ausgeführt sein.

Vorteilhafte Ausgestaltungen der Erfindung sind in den Unteransprüchen angegeben.

Der Kontaktträger besteht vorteilhafterweise aus einem elektrisch isolierenden Material, vorzugsweise Kunststoff. Der Kontaktträger kann im Gehäusedeckel des Steckverbinders lösbar und dabei bevorzugt innerhalb eines vorgegebenen Toleranzbereichs beweglich gehalten sein. Die im Kontaktträger angeordneten U-förmigen Kontaktpins dienen der Herstellung von elektrischen Kurzschlussbrücken gegenüber Kontaktbuchsen, die in einem Isolierkörper des Steckverbinders angeordnet sind. Kabelanschlussseitig können diese Kontaktbuchsen beispielsweise mit Komponenten einer elektrischen Anlage, insbesondere eine Rolltreppe, elektrisch leitend verbunden sein.

Durch die mehrteilige, also zumindest zweiteilige, z.B. zumindest dreiteilige Form des Kontaktträgers ist es möglich, dass sich die Wege der U-förmigen Kontaktpins, welche die Brücken (Kurzform für "elektrische Kurzschlussbrücken") bilden, innerhalb des Kontaktträgers kreuzen. Zur preisgünstigen Änderung der Konfiguration können die U-förmigen Kontaktpins dem Kontaktträger einzeln entnommen und/oder eingefügt werden, z.B. durch Trennen und zusammenfügen der mehreren Teile des Kontaktträgers. So kann z.B. eine bestimmte Brücke je nach Bedarf entfernt und/oder hinzugefügt werden, und zwar mit äußerst geringem Aufwand. Gleichzeitig können die U-förmigen Kontaktpins einen, verglichen mit den Leiterbahnen einer Leiterkarte, relativ großen Querschnitt aufweisen. Dies ist besonders vorteilhaft, weil sich dadurch sowohl die mechanische Stabilität als auch die Stromtragfähigkeit der Brücken gegenüber der Leiterkartenlösung erheblich verbessert. Selbstverständlich können in einer speziellen Ausgestaltung die Teile des mehrteiligen Kontaktträgers nach Einfügen der U-förmigen Kontaktpins aneinander verrasten und/oder aneinander verklebt werden. Im Falle des Verklebens ist von diesem Zeitpunkt an aber die Möglichkeit deren Entnahme und damit die Möglichkeit einer veränderten Konfiguration dieses Kontaktträgers nicht mehr gegeben oder zumindest stark eingeschränkt. Das Verrasten ermöglicht dagegen auch ein späteres Umkonfigurieren dieses Kontaktträgers.

Sobald der Kontaktträger an dem Gehäusedeckel des Steckverbindergehäuses angeordnet ist, sind die U-förmigen Kontaktpins in der Lage, durch Schließen/Zuklappen, insbesondere mittels einer Schwenkbewegung, des Gehäusedeckels automatisch in die jeweilige Kontaktbuchse des Steckverbinders eingeführt zu werden und dadurch jeweils ein dafür vorgesehenes Kontaktbuchsenpaar elektrisch zu brücken, d.h. die beiden Kontaktbuchsen, welche dieses Paar bilden, elektrisch leitend miteinander zu verbinden.

Der Kontaktträger ist in seinem Einsatz äußerst vorteilhaft gegenüber einer Lösung, bei welcher einfache Kontaktpins auf einer Leiterkarte verlötet sind oder bei der U-förmige Kontaktpins lediglich in den Gehäusedeckel eingelegt und, z.B. mit einer Kunststoffmasse, umspritzt sind.

Demgegenüber besitzt der mehrteilige Kontaktträger z.B. den Vorteil, dass einzelne U-förmige Kontaktpins jederzeit händisch aus dem Kontaktträger entfernt und/oder in ihn eingesetzt werden können. Damit kann, wie später noch erläutert wird, auch der Betriebszustand der elektrischen Anlage, z.B. der Rolltreppe, geändert werden.

Durch ein gewisses sogenanntes "Spiel" des Kontaktträgers gegenüber dem Gehäusedeckel, in welchem er so gehalten ist, können mechanische Toleranzen geschaffen werden, die nötig sind, um den Gehäusedeckel des Steckverbindergehäuses ohne das Erzeugen unerwünschter mechanischer Spannungen schließen, also zuklappen, oder öffnen, also aufklappen, zu können, auch während die U-förmigen Kontaktpins, zumindest teilweise, in die Kontaktbuchsen des Steckverbinders eingeführt sind. Die erfindungsgemäße Lösung besitzt somit den Vorteil, dass sie stabil und flexibel ist. Dieses Spiel kann beispielsweise dadurch realisiert werden, dass im Gehäusedeckel mindestens ein, bevorzugt zwei Positionierungszapfen angeordnet sind, die einen kreisrunden Querschnitt aufweisen. Der Kontaktkörper kann zur Aufnahme dieser Positionierungszapfen geeignete Positionierungsöffnungen besitzen, die einen langlochartigen Querschnitt besitzen, wobei die Nebenachse bevorzugt parallel zur Drehachse des Gehäusedeckels ausgerichtet ist und die Hauptachse bevorzugt senkrecht dazu ausgerichtet ist. Dadurch kann der Kontaktträger in Schwenkrichtung des Gehäusedeckels die besagte Toleranz besitzen, senkrecht dazu positioniert sein und gleichzeitig mit seinen Rastarmen in den Gegenrastarmen des Gehäusedeckels gehalten sein.

Weiterhin kann die Konfiguration der Brücken innerhalb der durch den Kontaktträger vorgegebenen Möglichkeiten jederzeit einer gewünschten geänderten Funktion des Betriebszustands angepasst werden, beispielsweise durch ein geeignetes Austauschen, Anordnen, Entfernen und/oder Hinzufügen einzelner U-förmiger Kontaktpins in den/aus dem Kontaktträger.

In einer bevorzugten Ausgestaltung kann der Kontaktträger zusätzlich zu seinen besagten zumindest zwei Teilen einen an die miteinander verbundenen Teile anbringbares drittes Teil, insbesondere einen darauf aufrastbaren, Deckel aufweisen. Beispielsweise kann der Kontaktträger zumindest ein Oberteil und ein Unterteil und den besagten Deckel besitzen, so dass der Kontaktträger in diesem Fall insgesamt zumindest dreiteilig ausgeführt ist. Dann kann das Oberteil zunächst an dem Unterteil angebracht werden. Der Deckel kann dann an dem Oberteil angebracht und insbesondere an dem Unterteil befestigt, z.B. verrastet werden. Dazu kann der Deckel beispielsweise Befestigungslaschen mit Rastfenstern besitzen, mit denen er an Rastanformungen des Unterteils verrastet. Durch diese Verrastung kann in einer bevorzugten Ausgestaltung zum einen auch das Oberteil an dem Unterteil gehalten werden. Von besonderem Vorteil ist es dabei zum anderen aber auch, wenn der Deckel eine Schutzfläche besitzt, mit welcher er im angebrachten Zustand am Oberteil anliegt und dadurch zumindest einen oder gegebenenfalls auch mehrere durch das Oberteil, insbesondere durch mindestens eine Kontaktaufnahme des Oberteils, verlaufende Kontakte abdeckt. Durch diese Schutzfläche wird auf diese Weise eine z.B. händische Berührung zumindest eines stromführenden Kontaktpins sicher verhindert. Der Deckel kann also eine Doppelfunktion, nämlich sowohl eine elektrische Sicherheitsfunktion als auch eine mechanische, konstruktive Befestigungsfunktion, erfüllen.

Von besonderem Vorteil ist die elektrische Sicherheitsfunktion insbesondere, weil - zumindest theoretisch und/oder im Falle einer Beschädigung - beim Öffnen des Gehäusedeckels des Steckverbinders die Gefahr besteht, dass der lösbar daran befestigte Kontaktträger sich einerseits unbeabsichtigt vom Gehäusedeckel löst, während die darin aufgenommenen Kontaktpins andererseits noch in den Isolierkörper gesteckt und dadurch mechanisch darangehalten sind. Dies entspricht selbstverständlich nicht dem bestimmungsgemäßen Einsatz des Kontaktträgers, stellt jedoch bei einer Fehlbedienung oder Beschädigung eine mögliche Gefahrenquelle dar, denn schließlich können die Kontaktpins in einem elektrischen Kontakt mit im Isolierkörper angeordneten Buchsenkontakten stehen. Dabei kann zumindest einer dieser Buchsenkontakte, und somit auch der jeweils damit verbundene Kontaktpin, schlimmstenfalls gar eine lebensgefährliche elektrische Spannung führen.

Durch den besagten Deckel des Kontaktträgers und insbesondere seiner Schutzfläche kann eine händische Berührung mit diesem Kontaktpin aber auch in einem solchen Fehlerfall sicher vermieden werden. Vorteilhafterweise kann eine derartige Gefahr durch eine fundamentale Fehlbedienung, z.B. durch ungeschultes Personal, welches den Kontaktträger nicht im Deckel befestigt, sondern unter Missachtung entsprechender Sicherheitsvorschriften direkt in den Isolierkörper steckt, sicher verhindert werden.

Insbesondere ist es dazu besonders vorteilhaft, einen benutzerseitig endgültig individuell konfigurierten, d.h. mit den gewünschten U-förmigen Kontaktpins versehenen, Kontaktträger zu verkleben, und dabei insbesondere auch seinen Deckel mit den anderen Teilen, insbesondere mit dem Ober- und Unterteil zu verkleben, weil der Deckel dann endgültig nicht mehr abnehmbar ist.

Um die Brückenbelegung noch flexibler ändern zu können, z.B. um den Steckverbinder mit einer umgebauten Anlage zu betreiben oder den Betrieb der Anlage grundlegend umzustellen, kann in einer vorteilhaften Ausgestaltung selbstverständlich ein anderer Kontaktträger, welcher die neue, gewünschte Konfiguration aufweist, gegen den aktuell verwendeten Kontaktträger ausgetauscht, also statt seiner in dem Gehäusedeckel befestigt werden. Dadurch werden auf eine kostengünstige und unaufwändige weise auch neue Brückenverbindungen ermöglicht, für die im auszutauschenden Kontaktträger keine Kontaktaufnahmen vorgesehen sind.

Gerade ein solcher Austausch des Kontaktträgers gegen einen anderen Kontaktträger ist durch Rast- und Positioniermittel des jeweiligen Kontaktträgers und des Gehäusedeckels ebenfalls sehr komfortabel und kostengünstig auszuführen. Diese Variante bietet sich, wie zuvor beschrieben, z.B. an, wenn der aktuell verwendete Kontaktträger den Verlauf mindestens einer bestimmten gewünschten Brücke durch seine Kontaktaufnahmen nicht unterstützt.

Insbesondere eignet sich diese Methode für die Verwendung verklebter Kontaktträger, insbesondere von Kontaktträgern mit aus Sicherheitsgründen verklebtem Deckel.

Auf diese Weise können vom Benutzer für eine bestehende Steckverbindung verschiedene Kontaktträger mit unterschiedlichen Brückenfunktionen individuell konfiguriert und für unterschiedliche Anwendungen zur Verfügung gestellt werden.

Von besonderem Vorteil kann es dabei sein, die verschiedenen Kontaktträger mit Merkmalen, insbesondere optischen Merkmalen, unterscheidbar zu machen, insbesondere die Kontaktträger in unterschiedlichen Farben auszuführen, um ihre Zuordnung zur jeweiligen Anwendung zu erleichtern (z.B. Rolltreppe soll aufwärts laufen: Kontaktträger ist grün; Rolltreppe soll abwärts laufen: Kontaktträger ist rot, etc.).

Alternativ oder ergänzend könnten spezielle Belegungen der Kontaktbuchsen auch kabelanschlussseitig realisiert werden, was jedoch in der Praxis zuweilen nicht erwünscht ist, z.B. aufgrund einer grundsätzlich festgelegten, z.B. standardisierten, Belegung der Kontaktbuchsen. Auch für diesen Fall bietet der lösbar befestigte Kontaktträger eine äußerst flexible und gleichzeitig sehr komfortabel bedienbare Lösung, die sich einer vorgegebenen Kabelanschlussseitigen Belegung einfach handhabbar, flexibel und kostengünstig anpasst.

Im Folgenden sollen die besonderen Vorteile des mehrteiligen Kontaktträgers herausgestellt werden.

Beispielsweise ist ein Kontaktträger für einen zehnpoligen Steckverbinder dazu geeignet, fünf U-förmige Kontaktpins aufzunehmen, welche dann jeweils eine Brücke zwischen den Kontaktbuchsenpaaren 5-10; 4-6; 1-7; 2-8; 3-9 bilden. Falls die Brücke zwischen den Kontaktbuchsen 5-10 und die Brücke zwischen den Kontaktbuchsen 2-8 nicht mehr erwünscht ist, können die entsprechenden U-förmigen Kontaktpins durch geeignetes Trennen einzelner Teile des Kontaktträgers mit geringem Aufwand aus dem Kontaktträger entfernt werden. Vorteilhafterweise wird der Kontaktträger dazu zuvor dem Gehäusedeckel entnommen und danach wieder an diesem befestigt, was insbesondere durch den gemeinsamen Rastmechanismus mit sehr geringem Aufwand möglich ist. Daraufhin werden beim Schließen des Gehäusedeckels nur noch die Kontaktbuchsenpaare 4-6; 1-7; 3-9 gebrückt.

Wird später z.B. eine dieser Brücken wieder benötigt, so kann der zuvor entfernte U-förmige Kontaktpin mit äußerst geringem Aufwand in gleicher Weise wieder in den Kontaktträger eingebaut werden. Dieser Vorgang des Ein- und Ausbauens einzelner Kontaktbrücken kann durch einfaches Trennen der einzelnen Teile des Kontaktträgers zerstörungsfrei und nahezu beliebig oft wiederholt werden, was dem Anwender, ggf. in Verbindung mit der kabelanschlussseitigen Belegung des Steckverbinders, eine äußerst flexible und dabei besonders unaufwändige Änderung der Konfiguration gestattet.

Der zweiteilige Kontaktträger besteht aus einem Oberteil und einem Unterteil, die zusammenfügbar sind, um den Kontaktträger zu bilden.

Die im Folgenden beschriebene Technik bezieht sich daher erfindungsgemäss auf die vorteilhafte Ausführung eines zweiteiligen Kontaktkörpers mit dem Ober- und dem Unterteil. Es ist dem Fachmann jedoch klar, dass sich dies Lehre genauso auf jede beliebige mehrteilige Ausführung, also beispielsweise auch auf eine 3, 4, 5, ..., n-teilige Ausführung des Kontaktträgers ohne weiteres übertragen lässt. Sowohl das Oberteil als auch das Unterteil können bevorzugt eine im Wesentlichen Quaderförmige Grundform besitzen und weisen jeweils eine Kontaktfläche und gegenüberliegend dazu einen Steckbereich auf. Beim Zusammenfügen des Ober- und des Unterteils kann der Steckbereich des Oberteils auf der Kontaktfläche des Unterteils angeordnet werden.

In der Kontaktfläche des Oberteils ist mindestens eine längliche Vertiefung als Kontaktaufnahme angeordnet. In der Kontaktfläche des Unterteils ist ebenfalls mindestens eine längliche Vertiefung als

Kontaktaufnahme angeordnet. Insgesamt kann der Kontaktträger, der z.B. zum Einsatz in dem zehnpoligen Steckverbinder vorgesehen ist, fünf Kontaktaufnahmen aufweisen. Die Kontaktfläche des Unterteils kann dann in einer bevorzugten Ausgestaltung beispielsweise vier Kontaktaufnahmen aufweisen und die Kontaktfläche des Oberteils kann dementsprechend eine Kontaktaufnahme besitzen. Einige der Kontaktaufnahmen können die gleiche Länge besitzen. Einige der Kontaktaufnahmen unterscheiden sich auch in ihrer Länge.

Sowohl das Ober- als auch das Unterteil kann an den Enden jeder Kontaktaufnahme zur jeweiligen Kontaktfläche führende Durchgangsöffnungen zur Kontaktdurchführung, insbesondere zur Durchführung steckseitiger Endbereiche der U-förmigen Kontaktpins, aufweisen. Außerdem kann das Unterteil zusätzlich weitere Durchgangsöffnungen besitzen, welche im zusammengefügten Zustand des Kontaktträgers an die Durchgangsöffnungen des Oberteils anschließen. Dadurch kann ein in die Kontaktaufnahme des Oberteils eingelegter U-förmiger Kontaktpin mit seinen steckseitigen Endbereichen sowohl durch die Durchgangsöffnungen des Oberteils als auch durch die weiteren Durchgangsöffnungen des Unterteils geführt sein, um so gegenüber den jeweiligen Kontaktbuchsen seine Brückenfunktion zu erfüllen.

Das Ober- und das Unterteil können zur gegenseitigen Ver- und Entrastung Rastmittel, z.B. Rasthaken und Rastausnehmungen, aufweisen. Diese Rastmittel können zusätzlich auch eine positionierende Funktion besitzen. Alternativ oder ergänzend können das Ober- und das Unterteil separate Positionierungsmittel zur gegenseitigen Positionierung in ihrem zusammengefügten Zustand aufweisen. Beispielsweise kann das Oberteil an seinem Steckbereich Positionierungspins aufweisen und das Unterteil kann an seiner Kontaktfläche dazu passende Positionierungsausnehmungen besitzen. In einer sehr speziellen Ausgestaltung können Ober- und Unterteil nach Einfügen der U-förmigen Kontaktpins auch aneinander verklebt werden, was zwar die Stabilität erhöht aber die Flexibilität einschränkt. Ein Verkleben muss jedoch nicht Werkseitig geschehen, sondern kann jedoch auch durch den Kunden nach erfolgter endgültiger Konfiguration/Bestückung des Kontaktträgers durchgeführt werden, wodurch immer noch eine Individualisierung der Brückenbelegung flexibel erfolgen kann.

Der Kontaktträger weist seinerseits Polarisations- und Verrastungsmittel zu seiner Polarisation gegenüber dem Isolierkörper des Steckverbinders und zu seiner Ver- und Entrastung am Gehäusedeckel auf. Dabei besteht das Polarisationsmittel in einem bevorzugt L-förmigen Polarisationselement des Kontaktträgers, das am Kontaktträger, z.B. an dessen Oberteil, angeformt ist. Das Rastmittel kann in einem oder mehreren Rastarmen des Kontaktträgers, bestehen, die z.B. am Unterteil angeformt sein können. Diese Rastmittel können an Gegenrastmitteln des Gehäusedeckels verrasten. Insbesondere kann der Kontaktträger Rastarme aufweisen, die an Gegenrastarmen des Gehäusedeckels verrasten. Ergänzend kann der Gehäusedeckel Positionierungszapfen besitzen und der Kontaktträger kann Positionierungsöffnungen aufweisen. Dies hat den Vorteil, dass der Kontaktträger in Bezug auf den Isolierkörper eine definierte Lage besitzt, sodass die von ihm gehaltenen U-förmigen Kontaktpins in Kontaktausnehmungen des Isolierkörpers eintauchen um die darin angeordneten Kontaktbuchsen zu kontaktieren. Zwischen den Positionierungszapfen und den Positionierungsöffnungen kann das besagt Spiel existieren um eine leichte Kippbewegung des Kontaktträgers gegenüber dem Gehäusedeckel zu ermöglichen.

Das Unterteil kann weiterhin an seinem Steckbereich an den besagten Durchgangsöffnungen hohlzylinderförmige Anformungen zur mechanischen Führung und besseren gegenseitigen elektrischen Isolierung der steckseitigen Endbereiche der U-förmigen Kontaktpins besitzen.

Die U-förmigen Kontaktpins bestehen vorteilhafterweise aus einem elektrisch leitenden Material, vorzugsweise Metall, und besitzen insbesondere einen geradlinig verlaufenden Mittelbereich, der vorteilhafterweise die gleiche Länge besitzt wie zumindest eine Kontaktaufnahme des Kontaktträgers. An beiden Enden des Mittelbereichs sind steckseitige Endbereiche rechtwinklig abgebogen. Dazu besitzen die U-förmigen Kontaktpins zwischen dem Mittelbereich und den steckseitigen Endbereichen einen Biegebereich, der naturgemäß eine gewisse Krümmung aufweisen kann. Der Mittelbereich der U-förmigen Kontaktpins ist somit in die jeweilige Kontaktaufnahme einlegbar. Die rechtwinklig zum Mittelbereich verlaufenden steckseitigen Endbereiche sind gleichzeitig durch die jeweiligen Durchgangsöffnungen steckbar, so dass sie am steckseitigen Ende des Unterteils zur Kontaktierung der Kontaktbuchsen aus dem Unterteil hinausragen. Der zumindest eine U-förmigen Kontaktpin, der am Oberteil angeordnet sind, kann dazu durch die weiteren Durchgangsöffnungen des Unterteils hindurchgeführt sein. An der Kontaktfläche des Unterteils können so die steckseitigen Endbereiche sämtlicher U-förmiger Kontaktpins herausragen und können dabei bevorzugt von den besagten hohlzylinderförmigen Anformungen dieses Steckbereichs abschnittsweise ummantelt sein, aber an ihren Enden daraus hervorstehen, um in die jeweiligen Kontaktbuchsen gesteckt zu werden.

Es können U-förmiger Kontaktpins in verschiedenen Ausgestaltungen vorgesehen sein. Diese können sich insbesondere durch die Länge ihres Mittelbereichs und/oder durch die Länge ihrer steckseitigen Endbereiche unterscheiden. Zur Verwendung mit einem zweiteiligen Kontaktträger, der also aus einem Ober- und einem Unterteil besteht, bietet sich die Verwendung von U-förmigen Kontaktpins an, die sich voneinander zumindest in der Länge ihrer steckseitigen Endbereiche unterscheiden.

Ein erster Kontaktpin, der zum Einsatz im Oberteil vorgesehen ist, besitzt vorteilhafterweise längere Endbereiche als ein zweiter Kontaktpin, der zum Einsatz im Unterteil vorgesehen ist. Schließlich müssen die Endbereiche des ersten U-förmigen Kontaktpins sowohl zwei Durchgangsöffnungen des Oberteils als auch zwei weitere Durchgangsöffnungen des Unterteils sowie gegebenenfalls durch die zylinderförmigen Anformungen des Unterteils durchlaufen und weiterhin aus dem Steckbereich des Unterteils hervorstehen, um die Kontaktbuchsen zu kontaktieren. Die Endbereiche des zweiten U-förmigen Kontaktpins müssen lediglich die Durchgangsöffnung des Unterteils sowie gegebenenfalls die zylinderförmigen Anformungen durchlaufen und aus dem Steckbereich hervorstehen, um die jeweiligen Kontaktbuchsen zu kontaktieren.

Weiterhin können sich die U-förmigen Kontaktpins durch die Länge ihrer Mittelbereiche unterscheiden. Dadurch wird die Länge der Brücke bestimmt, die dadurch vorgegeben ist, wie weit die jeweiligen Kontaktbuchsen im Isolierköper des Steckverbinders voneinander entfernt angeordnet sind.

Auf diese Weise ist zur Verwendung mit einem bestimmten Kontaktträger ein Satz geeigneter U-förmiger Kontaktpins zusammenstellbar, von denen sich zumindest einige in ihrer Bauform unterscheiden. Bevorzugt unterscheiden sich zumindest zwei dieser U-förmigen Kontaktpins durch die Länge ihrer Mittelbereiche und/oder durch die Länge ihrer steckseitigen Endbereiche.

Die in das Unterteil eingelegten U-förmigen Kontaktpins können durch dessen Zusammenfügen und gegebenenfalls Verrasten mit dem Oberteil fixiert werden. Der mindestens eine in das Oberteil eingelegte U-förmige Kontaktpin kann durch die Befestigung des Kontaktträgers im Gehäusedeckel fixiert werden.

Der Steckverbinder weist zumindest Folgendes auf:
- Ein Anbaugehäuse mit dem daran auf- und zuklappbar gehaltenen Gehäusedeckel;
- Einen Isolierkörper mit den darin angeordneten Kontaktbuchsen;
- Einen Verriegelungsmechanismus zum Verriegeln des Gehäusedeckels im zugeklappten Zustand.

Erfindungsgemäss ist der Kontaktträger in dem Gehäusedeckel lösbar fixiert, insbesondere verrastet.

Dazu kann der Kontaktträger Rastarme besitzen, welche in der Lage sind, mit Gegenrastarmen des Gehäusedeckels lösbar zu verrasten.

Durch ein Zuklappen des Gehäusedeckels ist zumindest ein Kontaktpin mit seinen beiden Endbereichen in zwei der Kontaktbuchsen einführbar, um diese elektrisch leitend miteinander zu verbinden, also zu brücken.

Der Kontaktträger weist, wie bereits erwähnt, ein Polarisationsmittel, beispielsweise eine L-förmige Polarisationselement, auf. Der Isolierköper kann ein dazu passendes Gegenpolarisationsmittel, z.B. eine Polarisationsausnehmung, aufweisen, in welche das Polarisationselement des Kontaktträgers beim Schließen des Gehäusedeckels automatisch eingreift. Gegenüberliegend kann der Isolierkörper ein weiteres Gegenpolarisationsmittel, beispielsweise einen Polarisationssteg, besitzen, der bei verkehrter Ausrichtung des Kontaktkörpers relativ zum Isolierkörper ein Schließen des Gehäusedeckels verhindert.

Der Kontaktträger kann in dem Gehäusedeckel innerhalb eines vorgegebenen mechanischen Toleranzbereichs beweglich fixiert sein, um den Gehäusedeckel des Steckverbindergehäuses ohne das Erzeugen unerwünschter mechanischer Spannungen aufklappen oder zuklappen zu können, auch während der zumindest eine U-förmige Kontaktpin steckseitig, insbesondere mit seinen steckseitigen Enden, zumindest teilweise, in die Kontaktbuchsen des Steckverbinders eingeführt ist. Schließlich bewegen sich die steckseitigen Endbereiche der U-förmigen Kontaktpins in den Kontaktbuchsen naturgemäß longitudinal, während der Gehäusedeckel beim Schließen und Öffnen eine Rotations-/Schwenkbewegung ausführt. Durch die besagten mechanischen Toleranzen zwischen dem Kontaktträger und dem Gehäusedeckel werden diese beiden Bewegungen aber ohne das Auftreten mechanischer Spannungen ermöglicht.

Ein solcher Steckverbinder kann als Messschnittstelle in eine elektrische Anlage, beispielsweise eine Rolltreppe, eingebaut werden. Dazu werden kabelanschlussseitig zumindest zwei elektrische Komponenten der Anlage, welche im Betriebszustand elektrisch miteinander verbunden sein sollen, an den Steckverbinder angeschlossen, d.h. mit je einer der Kontaktbuchsen des Steckverbinders elektrisch leitend verbunden. Durch Öffnen des Gehäusedeckels kann der Betriebszustand abgeschaltet werden, d.h. die elektrischen Komponenten sind nicht mehr elektrisch leitend miteinander verbunden. In diesem Zustand kann ein Prüfstecker einer Messeinrichtung auf den Steckverbinder gesteckt werden und die Komponenten können separat, d.h. elektrisch voneinander entkoppelt, geprüft werden. Zum Herstellen des Betriebszustands kann der Prüfstecker entfernt und der Gehäusedeckel wieder geschlossen werden. Damit werden die jeweiligen Kontaktbuchsen wieder gebrückt und die daran angeschlossenen elektrischen Komponenten der Anlage werden wieder elektrisch leitend miteinander verbunden.

Zuweilen kann aber auch der Fall auftreten, dass der Betriebszustand geändert werden soll, dass elektrische Komponenten der Anlage getauscht werden und/oder die Steckerbelegung sich ändert, etc., so dass eine Änderung der Konfiguration der Brücken im Kontaktträger notwendig wird.

Dazu kann in einer vorteilhaften Ausgestaltung der Kontaktträger gegen einen anderen Kontaktträger, welcher die gewünschte Konfiguration aufweist, mit nur geringem Aufwand ausgetauscht werden.

In vielen Fällen ist es aber ausreichend, die Konfiguration des Kontaktträgers folgendermaßen zu modifizieren, um den Betriebszustand der elektrischen Anlage zu ändern:
A. Entrasten des Kontaktträgers von einem Gehäusedeckel einesSteckverbinders;
B. Trennen mindestens zweier Teile des Kontaktträgers voneinander;
C. Entnehmen und/oder hinzufügen und/oder Umstecken mindestens eines U-förmigen Kontaktpins aus dem/ in den/ in dem Kontaktträger;
D. Zusammenfügen der mindestens zwei Teile des Kontaktträgers;
E. Verrasten des Kontaktträgers an dem Gehäusedeckel in einer festgelegten Polarisation gegenüber einem Isolierkörper des Steckverbinders. Insbesondere kann das Verfahren anschließend folgende weitere Verfahrensschritte aufweisen:
F. Schließen des Gehäusedeckels und dadurch ein automatisches Herstellen einer elektrisch leitenden Verbindung zwischen zumindest zwei Kontaktbuchsen durch zumindest einen im Kontaktträger angeordneten U-förmigen Kontaktpin, und dadurch
G. elektrisch leitendes Verbinden zumindest zweier elektrischer Komponenten der elektrischen Anlage, wobei diese Komponenten jeweils elektrisch leitend mit einer der zumindest zwei Kontaktbuchsen verbunden sind.

Auf diese Weise kann flexibel, kostengünstig und äußerst unaufwändig der Betriebszustand der elektrischen Anlage geändert werden, so dass z.B. eine Rolltreppe ihre Fahrtrichtung ändert o.ä., was einen zusätzlichen Vorteil des Kontaktträgers darstellt. Dabei wird in diesem Fall auch kein weiteres Bauteil benötigt, sondern es werden lediglich die bestehenden Bauteile mit nur geringem händischen Aufwand anders angeordnet.

### Ausführungsbeispiel

Ein Ausführungsbeispiel der Erfindung ist in den Zeichnungen dargestellt und wird im Folgenden näher erläutert. Es zeigen:
- Fig. 1: Einen Steckverbinder mit einem geöffneten Gehäusedeckel und einem darin aufgenommenen Kontaktträger;
- Fig. 2a, b: ein Ober- und ein Unterteil des Kontaktträgers;
- Fig. 3a, b, c: ein Set aus U-förmigen Kontaktpins in drei verschiedenen Bauformen;
- Fig. 4a, b, c: den Kontaktträger in einer Explosionsdarstellung, beim Zusammensetzen und im zusammengesetzten Zustand;
- Fig. 4d, e: den Kontaktträger mit einem Deckel in getrenntem und zusammengesetzten Zustand;
- Fig. 5a, b: den mit den U-förmigen Kontaktpins bestückten Kontaktträger von unten und im Querschnitt;
- Fig. 5c, d, e: das bestückte Unterteil in der Drauf- und Seitenansicht sowie im Querschnitt;
- Fig. 6a, 6b: den Gehäusedeckel ohne und mit darin aufgenommenem Kontaktträger;
- Fig.6c, d, e: den mit dem Kontaktträger bestückten Steckverbinder mit geöffnetem Gehäusedeckel in drei verschiedenen Ansichten;
- Fig. 6f: den Steckverbinder mit geschlossenem Gehäusedeckel.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Fig.1 zeigt einen Steckverbinder mit einem Steckverbindergehäuse 1, welches ein Anbaugehäuse 12 mit einem Gelenk 11 und einem daran schwenkbar gehaltenen Gehäusedeckel 10 besitzt. Weiterhin besitzt der Steckverbinder einen Isolierkörper 2 mit in dieser Darstellung nicht sichtbaren Kontaktbuchsen 28, sowie einen Verriegelungsbügel 14 zum Verriegeln des gegebenenfalls geschlossenen Gehäusedeckels 10 an seinen Verriegelungszapfen 104.

In dem Gehäusedeckel 10 ist ein zweiteiliger Kontaktträger 3 aufgenommen, der aus einem hier aus Übersichtlichkeitsgründen noch nicht bezeichneten Oberteil 31 und Unterteil 32 besteht. In dem Kontaktträger 3 sind U-förmige Kontaktpins 8, 8', 8" als elektrische Brücken angeordnet, welche in dieser Darstellung ebenfalls aus Übersichtlichkeitsgründen noch nicht bezeichnet sind.

Der Kontaktträger 3 besitzt an zwei einander gegenüberliegenden Enden je einen Rastarm 321. Der Gehäusedeckel 10 besitzt zwei Gegenrastarme 101, an deren freistehenden Enden Rasthaken 103 angeformt sind. An diesen Rasthaken 103 verrastet der Kontaktträger 3 mit seinen Rastarmen 321 und ist so an dem Gehäusedeckel 10 gehalten.

Der Kontaktträger besitzt weiterhin ein L-förmiges Polarisationselement 311, welches beim Schließen des Gehäusedeckels 10 in eine Polarisationsausnehmung des Isolierkörpers 2 eingreift, wobei die Polarisationsausnehmung durch zwei sie begrenzende Polarisationsstege 211 gebildet ist. An seiner gegenüber liegenden Seite besitzt der Isolierkörper einen mittig angeordneten Polarisationssteg 211', der bei verkehrter Ausrichtung des Kontaktkörpers 3 relativ zum Isolierkörper 2 ein Schließen des Gehäusedeckels 10 verhindert.

Die Fig. 2a und 2b wird zeigen das Oberteil 31 und das Unterteil 32 des Kontaktträgers 3 mit Blick auf deren jeweilige Kontaktfläche 314, 324. Gegenüberliegend besitzen sie jeweils einen Steckbereich 315, 325, wobei die jeweiligen Steckbereiche aus in dieser Perspektive zwar bezeichnet aber eigentlich vom Ober- 31 oder Unterteil 32 verdeckt und daher nicht sichtbar sind.

Das Oberteil 31 besitzt eine quaderförmige Grundform mit dem seitlich daran angeformten L-förmigen Polarisationselement 311. In seiner Kontaktseite 314 ist eine erste Kontaktaufnahme 316 in Form einer länglichen Vertiefung angeordnet, die an ihren Enden jeweils durch eine Durchgangsöffnung 318 mit dem Kontaktbereich 315 verbunden ist. Weiterhin besitzt das Oberteil 31 in der Nähe seiner Enden langlochförmige durchgehende Positionierungsöffnungen 319. Der Querschnitt der Positionierungsöffnungen 319 besitzt zwei einander gegenüberliegende Halbkreise, die durch zwei kurze, gerade Abschnitte verbunden sind. Diese spezielle Querschnittsform der Positionierungsöffnungen 319 dient, wie später noch erläutert wird, dem sogenannten "Spiel" des Kontaktträgers 3 gegenüber dem Gehäusedeckel 10 als Toleranzausgleich. Dadurch wird beim Schließen des Gehäusedeckels 10 eine leichte Kippbewegung gegenüber dem Gehäusedeckel 10 ermöglicht.

Das Unterteil 32 besitzt eben solche Positionierungsöffnungen 329, die beim Zusammenfügen mit dem Oberteil 31 an dessen Positionierungsöffnungen 319 anschließen.

Weiterhin besitzt das Unterteil 32 in seiner Kontaktfläche 324 vier Kontaktaufnahmen 326', 326", nämlich drei zweite Kontaktaufnahmen 326' und eine dritte Kontaktaufnahme 326", an deren Enden ebenfalls Durchgangsöffnungen 328 als Verbindung zum Steckbereich 325 des Unterteils 32 angeordnet sind. Die dritte Kontaktaufnahme 326" ist kürzer als die drei zweiten Kontaktaufnahmen 326'.

Außerdem besitzt das Unterteil 32 weitere Durchgangsöffnungen 322, die beim Zusammenfügen mit dem Oberteil 31 direkt an dessen Durchgangsöffnungen 318 anschließen.

Neben den beiden bereits erwähnten Rastarmen 321 weist das Unterteil 32 Positionierungsausnehmungen 327 auf, die mit in dieser Darstellung noch nicht gezeigten Positionierungspins 317 des Oberteils 31 beim Zusammenfügen des Oberteils 31 mit dem Unterteil 32 zusammenwirken.

Die Fig. 3a, b, c zeigen einen Satz von U-förmigen Kontaktpins 8, 8', 8" zum Einfügen in den Kontaktträger 3. Um die besagte Brückenfunktion auszufüllen bestehen sie aus Metall und sind zu ihrer U-Form gebogen.

Dieser Satz von U-förmigen Kontaktpins 8, 8', 8" ist beispielhaft für eine bestimmte Brückenfunktion zusammengestellt und umfasst drei verschiedene Ausführungen der U-förmigen Kontaktpins 8, 8', 8", nämlich einen ersten Kontaktpins 8, drei zweite Kontaktpins 8'und einen dritten Kontaktpin 8".

Die U-förmigen Kontaktpins 8, 8', 8" besitzen jeweils zwei zueinander parallele steckseitige Endbereiche 81, 81', 81", einen rechtwinklig dazu verlaufenden Mittelbereich 82, 82', 82" und dazwischen jeweils einen Biegebereich 83, 83', 83". Der Biegebereich weist naturgemäß eine gewisse Krümmung auf.

Wie aus der Zeichnung leicht zu ersehen ist, unterscheiden sich die verschiedenen U-förmigen Kontaktpins 8, 8', 8" voneinander durch die Länge ihres Mittelbereichs 83, 83', 83" und/oder der Länge ihrer steckseitigen Endbereiche 81, 81', 81".

Der in der Fig. 3a dargestellte erste Kontaktpin 8 besitzt, verglichen mit den anderen Kontaktpins 8', 8" relativ lange steckseitige Endbereiche 81, denn er ist zum Einsatz im Oberteil 31 vorgesehen, während die anderen Kontaktpins 81', 81" zum Einsatz im Unterteil 32 vorgesehen sind.

Der in der Fig. 3b dargestellte zweite Kontaktpin 8' besitzt einen Mittelbereich 82' der kürzer ist als der Mittelbereich 82 des ersten Kontaktpins 8 und länger ist als der Mittelbereich 82" des dritten Kontaktpins 8".

Der in der Fig. 3c dargestellte dritte Kontaktpin 8" besitzt einen Mittelbereich 82", der kürzer ist, als der Mittelbereich 8'der anderen Kontaktpins 8, 8'.

Selbstverständlich lässt sich für eine andere gewünschte Brückenfunktion ein anderer Satz von Kontaktpins in Anzahl und Form zusammenstellen.

Die Fig. 4a, b, c zeigen den Kontaktträger 3 zusammen mit den Kontaktpins 8, 8', 8".

Die Fig. 4a zeigt diese Anordnung in einer Explosionsdarstellung. Dabei sind das Oberteil 31 und das Unterteil 32 separat und jeweils mit dem/den darüber angeordneten und darin einzufügenden U-förmigen Kontaktpin(s) 8, 8', 8" dargestellt.

Es ist leicht erkennbar, dass das erste Kontaktelement 8 dafür vorgesehen ist, mit seinem Mittelbereich 82 in der ersten Kontaktaufnahme 316 angeordnet zu werden. Weiterhin ist es offensichtlich, dass das zweite und dritte Kontaktelement 8', 8" dafür vorgesehen sind, mit ihrem jeweiligen Mittelbereich 82', 82" in der zweiten bzw. dritten Kontaktaufnahme 316', 316" angeordnet zu werden.

In dieser Darstellung sind weiterhin zwei Positionierungspins 317 des Oberteils 31 erkennbar, von denen aus Übersichtlichkeitsgründen nur eins bezeichnet ist. Das Oberteil 31 besitzt zwei weitere symmetrisch dazu angeordnete derartige Positionierungspins 317, die in dieser Darstellung nicht zu sehen sind. Es ist aber leicht vorstellbar, dass diese vier Positionierungspins 317 beim Zusammenfügen des Oberteils 31 und des Unterteils 32 in die entsprechenden, leicht trichterförmig ausgeführten Positionierungsausnehmungen 327 des Unterteils 32 eingeführt werden, um die exakte Positionierung des zusammengefügten Ober- 31 und Unterteils 32 zu gewährleisten.

Die Fig. 4b zeigt das Oberteil 31 und das Unterteil 32 beim Vorgang des gegenseitigen Zusammenfügens. Die zweiten 8' und dritten 8" Kontaktpins sind bereits in das Unterteil 32 eingefügt, d.h. ihre jeweiligen Mittelbereiche 82', 82" sind in den zweiten 326' und dritten 326" Kontaktaufnahmen angeordnet und ihre steckseitigen Endbereiche 81', 81" sind durch die entsprechenden Durchgangsöffnungen 328 sowie die entsprechenden hohlzylindrischen Anformungen 323 des Steckbereichs 325 des Unterteils 32 geführt.

Das erste Kontaktelement 8 ist gerade im Begriff, mit seinem Mittelteil 82 in die erste Kontaktaufnahme 316 des Oberteils 31 eingefügt zu werden. Seine steckseitigen Endbereiche 81 sind bereits durch die entsprechenden Durchgangsöffnungen 318 des Oberteils 31 geführt und sind gerade dabei, in die weiteren Durchgangsöffnungen 322 des Unterteils 32 gesteckt zu werden.

In der Fig. 4c ist der aus Oberteil 31 und Unterteil zusammengefügte Kontaktträger 3 mit den darin eingefügten U-förmigen Kontaktpins 8, 8', 8" dargestellt. Dabei kommen die Positionierungsöffnungen 319, 329 des Oberteils 31 du des Unterteils 32 aufeinander zu liegen.

Die Fig. 4d zeigt den Kontaktträger 3 in einer leicht abgewandelten Ausführung. Das Oberteil 31 weist vier Durchführungseinbuchtungen 310 auf. Das Unterteil 32 besitzt vier Rasteinbuchtungen 320 mit je einer darin angeordneten Rastanformung 3201.

Zusätzlich besitzt der Kontaktträger 3 einen Deckel 33. Der Deckel 33 besitzt eine rechteckige Schutzfläche 334 sowie Befestigungslaschen 331, die an die Schutzfläche 334 angeformt sind, und die je ein Rastfenster 330 besitzen.

Die Fig. 4e zeigt den zusammengesetzten Kontaktträger 3'. Der Deckel 33 ist mit seiner Schutzfläche 334 am Oberteil 31 angeordnet und verdeckt dadurch den durch die erste Kontaktaufnahme 316 des Oberteils 31 verlaufenden, U-förmigen Kontaktpin 8. Die Befestigungslaschen 331 sind durch die Durchführungseinbuchtungen 310 des Oberteils 31 geführt, greifen in die Rasteinbuchtungen 320 des Unterteils 32 und verrasten mit ihren Rastfenstern 330 an den Rastanformungen 3201 des Unterteils 32. Somit ist der Deckel 33 am Oberteil 31 anbringbar und am Unterteil 32 befestigbar.

Der zuvor bereits erwähnte U-förmige Kontaktpin 8, welcher durch das Oberteil 31 verläuft, könnte beispielsweise in einigen Anwendungen eine hohe elektrische Spannung führen. Üblicherweise wäre dies zwar ungefährlich, weil der Kontaktträger 3 gleichzeitig im Gehäusedeckel 10 befestigt ist und der Kontaktpin 8 somit nicht zugänglich ist. Allerdings könnte im Falle einer Beschädigung und/oder Fehlbedienung durchaus die Gefahr einer z.B. händischen Berührung mit diesem Kontaktpin 8 bestehen. Diese wird bei dem Kontaktträger 3' in der vorliegenden Ausführung durch die elektrisch isolierende Schutzfläche 334 des Deckels 33 sicher vermieden. Außerdem kann der Deckel 33 auf diese Weise sowohl sich selbst als auch das Oberteil 31 am Unterteil 32 befestigen. Der Deckel 33 hat somit eine Doppelfunktion, denn er dient der mechanischen Befestigung und zudem der elektrischen Sicherheit. Insbesondere gilt letzteres, wenn der Kontaktträger 3' im zusammengesetzten Zustand verklebt wird.

Die Fig. 5a zeigt diese Anordnung aus Richtung der Steckbereichs 325. In dieser Ansicht ist auch die langlochförmige Querschnittform der Positionierungsöffnung 319 des Oberteils 31 besonders gut zu erkennen.

Die Fig. 5b zeigt denselben Gegenstand im Querschnitt durch eine Querschnittsfläche A. Dabei ist sowohl der erste 8 als auch ein zweiter 8' U-förmiger Kontaktpin mit dem jeweiligen steckseitigen Endbereich 81, 81' gut zu sehen.

Die Fig. 5c zeigt das mit den entsprechenden U-förmigen Kontaktpins 8', 8" bestückte Unterteil 32 mit Blick auf seine Kontaktfläche 4. In dieser Ansicht ist auch die langlochförmige Querschnittform der Positionierungsöffnung 329 des Unterteils 32 besonders gut zu erkennen. Die Fig. 5d zeigt denselben Gegenstand im Querschnitt durch eine Querschnittsfläche B, welche durch die dritte Kontaktaufnahme 326" verläuft.

In der Fig. 5e ist das bestückte Unterteil 32 in einer Seitenansicht dargestellt.

Die Fig. 6a zeigt den Gehäusedeckel 10 ohne den Kontaktträger 3. Dadurch sind seine Positionierungszapfen 109 und seine Rasthaken 101 mit den daran angeformten Rastzapfen 103 besonders gut zu sehen. Die Positionierungszapfen 109 besitzen einen zylinderförmigen, d.h. im Querschnitt kreisrunden, Abschnitt.

In der Fig. 6b ist dieser Gehäusedeckel 10 mit dem darin eingefügten Kontaktträger 3 mit den als Kontaktbrücken darin aufgenommenen U-förmigen Kontaktpins 8, 8', 8" dargestellt. Es ist aus dieser Ansicht erkennbar, dass die Positionierungsöffnung 329 langlochförmig ausgestaltet ist, während der Querschnitt des Positionierungszapfens 109 zumindest in seinem entsprechenden zylinderförmigen Abschnitt kreisrund ist. Das daraus resultierende Spiel ermöglichst eine leichte Kippbewegung des Kontaktträgers 3 in oder entgegen der Schwenkrichtung des Gehäusedeckels 10 als Toleranzausgleich beim Öffnen und Schließen des Gehäusedeckels 10.

Aus der Fig. 6c wird der Vorteil eines solchen Toleranzausgleichs ersichtlich. Wird der Gehäusedeckel 10 geschlossen, d.h. auf das Anbaugehäuse 12 geschwenkt, dann werden die steckseitigen Enden 81 der U-förmigen Kontaktpins 8 in die Buchsenausnehmungen 228 des Isolierköpers 2 eingeführt und erfahren dort zwangsläufig eine Longitudinalbewegung, welche zusammen mit der gleichzeitigen Schwenkbewegung des Gehäusedeckels 10 üblicherweise mechanische Spannungen verursachen würde. Diese werden jedoch durch die Toleranz zwischen dem Kontaktträger 3 und dem Gehäusedeckel 10, nämlich durch die leichte Kippbewegung des Kontaktträgers 3 gegenüber dem Gehäusedeckel 10 vermieden.

Die Fig. 6d und Fig. 6f zeigen die selbe Anordnung in einer Frontansicht und einer Draufsicht.

Die Fig. 6f zeigt diese Anordnung mit geschlossenem Gehäusedeckel im seitlichen Querschnitt durch die dritte Kontaktaufnahme 326" des Kontaktträgers 32. Dabei sind erstmals auch die Kontaktbuchsen 28 gezeigt und bezeichnet. Es ist gut erkennbar, dass der dritte U-förmige Kontaktpin 8" zwei einander gegenüberliegende Kontaktbuchsen 28 mit einander elektrisch leitend verbindet.

Kabelanschlussseitig können die Kontaktbuchsen 28 beispielsweise an elektrische Komponenten einer elektrischen Anlage angeschlossen sein, wodurch diese Komponenten somit kurzgeschlossen werden.

Wird nun der dritte Kontaktpin 8" aus dem Kontaktträger entfernt, was mit nur geringem Aufwand möglich ist, so ist diese Brücke nicht mehr vorhanden und die beiden besagten elektrischen Komponenten der elektrischen Anlage werden auch bei geschlossenem Gehäusedeckel 10 nicht mehr kurzgeschlossen. Selbstverständlich können weitere Kurzschlussbrücken im Kontaktträger 3 erhalten bleiben und damit andere elektrische Komponenten der Anlage weiterhin kurzschließen. Somit kann der Betriebszustand der elektrischen Anlage in einer besonders komfortablen Weise und ohne die Verwendung weiterer Bauteile geändert werden.

Beim Zuklappen des Gehäusedeckels 10 ist die richtige Orientierung zwischen dem Isolierköper 2 und dem Kontaktträger 3 durch das L-förmige Polarisationselement 311 und durch zumindest einen Polarisationssteg 211' des Isolierkörpers 2 gewährleistet.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Steckverbinder mit Kurzschlussbrücken

### Bezugszeichenliste

- 1: Steckverbindergehäuse
- 10: Gehäusedeckel
- 101: Gegenrastarme
- 103: Rasthaken
- 104: Verriegelungszapfen
- 109: Positionierungszapfen

- 11: Gelenk
- 12: Anbaugehäuse
- 14: Verriegelungsbügel

- 2: Isolierkörper
- 211, 211': Polarisationssteg
- 228: Buchsenausnehmung
- 28: Kontaktbuchse

- 3,3': Kontaktträger

- 31: Oberteil
- 310: Durchführungseinbuchtung
- 311: Polarisationselement
- 314: Kontaktfläche des Oberteils
- 315: Steckbereich des Oberteils
- 316: erste Kontaktaufnahme
- 317: Positionierungspins
- 318: Durchgangsöffnungen des Oberteils
- 319: Positionierungsöffnungen des Oberteils
- 32: Unterteil
- 320: Rasteinbuchtung
- 3201: Rastanformung
- 321: Rastarme
- 322: weitere Durchgangsöffnungen
- 323: hohlzylindrische Anformungen
- 324: Kontaktfläche des Unterteils
- 325: Steckbereich des Unterteils
- 326', 326": zweite, dritte Kontaktaufnahme(n)
- 327: Positionierungsausnehmungen
- 328: Durchgangsöffnungen des Oberteils
- 329: Positionierungsöffnungen des Unterteils

- 33: Deckel
- 330: Rastfenster
- 331: Befestigungslaschen
- 334: Schutzfläche

- 8, 8', 8": erste, zweite dritte U-förmige Kontaktpins
- 81, 81', 81": steckseitige Endbereiche der U-förmigen Kontaktpins
- 82, 82', 82": Mittelbereiche der U-förmigen Kontaktpins
- 83, 83', 83": Biegebereich der Kontaktpins

## Patentansprüche

1. Kontaktträger (3) zur Aufnahme mehrerer U-förmiger Kontaktpins (8, 8', 8") zur Herstellung von Kurzschlussbrücken, wobei der Kontaktträger (3) geeignet ist, in oder an einem Gehäusedeckel (10) eines Steckverbinders lösbar befestigt zu werden, wobei der Kontaktträger (3) Polarisations- (311) und Verrastungsmittel (321) zu seiner Polarisation gegenüber einem Isolierkörper (2) des Steckverbinders und zu seiner Ver- und Entrastung am Gehäusedeckel (10) aufweist, wobei das Polarisationsmittel in einem an den Kontaktträger (3) angeformten Polarisationselement (311) besteht,
wobei der Kontaktträger (3) zumindest zweiteilig ausgeführt ist, wobei der Kontaktträger zumindest zwei Teile aufweist, nämlich ein Oberteil (31) und ein Unterteil (32), die jeweils eine Kontaktfläche (314, 324) und gegenüberliegend einen Steckbereich (315, 325) besitzen, wobei in jeder der beiden Kontaktflächen (314, 324) je mindestens eine längliche Vertiefung als Kontaktaufnahme (316, 326', 326") angeordnet ist, wobei sich mindestens zwei der Kontaktaufnahmen (316, 326', 326") in ihrer Länge unterscheiden.

2. Kontaktträger (3) gemäß Anspruch 1, wobei der Kontaktträger (3) zumindest ein drittes Teil aufweist, das in einem Deckel (33) besteht, der eine Schutzfläche (334) zum Abdecken der mindestens einen Kontaktaufnahme (316, 326', 326") des Oberteils (31) besitzt.

3. Kontaktträger (3) gemäß Anspruch 2, wobei der Deckel (33) an dem Oberteil (31) anbringbar und an dem Unterteil (32) befestigbar ist.

4. Kontaktträger (3) nach einem der Ansprüche 1 bis 3, wobei sowohl das Ober- (31) als auch das Unterteil (32) an den Enden jeder Kontaktaufnahme (316, 326', 326") Durchgangsöffnungen (318, 328) zur Kontaktdurchführung aufweisen.

5. Kontaktträger (3) nach einem der Ansprüche 2 bis 4, wobei das Ober- (31) und das Unterteil (32) zusammenfügbar sind, wobei im zusammengefügten Zustand der Steckbereich (315) des Oberteils (31) mit der Kontaktfläche (324) des Unterteils (32) in mechanischem Kontakt steht und wobei das Unterteil (32) weitere Durchgangsöffnungen (322) besitzt, welche im zusammengefügten Zustand an die Durchgangsöffnungen (318) des Oberteils (31) anschließen.

6. Kontaktträger (3) nach einem der Ansprüche 3 bis 5, wobei das Ober- (31) und das Unterteil (32) Rastmittel zur gegenseitigen Ver- und Entrastung oder zumindest Positionierungsmittel (317, 327) zur gegenseitigen Positionierung im zusammengefügten Zustand aufweisen.

7. Kontaktträger (3) gemäß einem der Ansprüche 1 bis 6, wobei das Unterteil (32) an seinem Steckbereich (325) an den besagten Durchgangsöffnungen (322, 328) hohzylindrische Anformungen (323) zur mechanischen Führung und besseren elektrischen Isolierung der Kontaktpins (8, 8', 8") besitzt.

8. Anordnung aus dem Kontaktträger (3) nach einem der Ansprüche 1 bis 7 und mehreren darin angeordneten Kontaktpins (8, 8', 8"), wobei die Kontaktpins (8, 8', 8") jeweils einen Mittelbereich (82, 82', 82") und zwei über Biegebereiche (83, 83', 83") rechtwinklig vom Mittelbereich (82, 82', 82") abgebogene steckseitigen Endbereiche (81, 81', 81") besitzen.

9. Anordnung gemäß Anspruch 8, wobei sich zumindest zwei der Kontaktpins (8, 8', 8") durch die Länge ihrer Mittelbereiche (82, 82', 82") und/oder durch die Länge ihrer steckseitigen Endbereiche (81, 81', 81") unterscheiden.

10. Anordnung gemäß einem der Ansprüche 8 bis 9, wobei der Kontaktträger (3) zwei zusammenfügbare Teile aufweist, nämlich das Oberteil (31) und das Unterteil (32), die jeweils die besagte Kontaktfläche (314, 324) und gegenüberliegend den besagten Steckbereich (315, 325) besitzen, wobei in der Kontaktfläche (314, 324) je mindestens die besagte längliche Vertiefung als Kontaktaufnahme (316, 326', 326") angeordnet ist, wobei sowohl das Ober- (31) als auch das Unterteil (32) an den Enden jeder Kontaktaufnahme (316, 326', 326") Durchgangsöffnungen (318, 328) zur Kontaktdurchführung aufweisen, wobei jeder der Kontaktpins (8, 8', 8") mit seinem jeweiligen Mittelbereich (82, 82', 82") entweder in einer Kontaktaufnahme (316) des Oberteils (31) oder in einer Kontaktaufnahme (326', 326") des Unterteils (31) angeordnet ist und mit seinen steckseitigen Endbereichen (81, 81', 81") durch die Durchgangsöffnungen (318, 328, 322) des Oberteils (31) und/oder des Unterteils (32) hindurchgesteckt ist, wobei die steckseitigen Endbereiche (81, 81', 81") aus dem Steckbereich (325) des Unterteils (32) herausragen.

11. Anordnung gemäß Anspruch 10, wobei diejenigen Kontaktpins (8, 8', 8"), deren Mittelbereich (82, 82', 82") in einer der Kontaktaufnahmen (326', 326") des Unterteils (32) angeordnet ist, durch Zusammenfügen des Unterteils (32) und des Oberteils (31) im Kontaktträger (3) entgegen ihrer Steckrichtung fixiert sind.

12. System aus einem Steckverbinder und einer Anordnung gemäß einem der Ansprüche 8 bis 11, wobei der Steckverbinder folgendes aufweist:
- Ein Anbaugehäuse (12) mit einem daran auf- und zuklappbar gehaltenen Gehäusedeckel (10);
- Einen Isolierkörper (2) mit darin angeordneten Kontaktbuchsen (8, 8', 8");
- Einen Verriegelungsmechanismus (14, 104) zum Verriegeln des Gehäusedeckels (10) im zugeklappten Zustand;
wobei der Kontaktträger (3) in dem Gehäusedeckel (10) lösbar fixiert ist.

13. System gemäß Anspruch 12, wobei der Kontaktträger (3) in dem Gehäusedeckel (10) verrastbar ist.

14. System gemäß Anspruch 13, wobei der Kontaktträger Rastarme (321) besitzt, welche mit Gegenrastarmen (101) des Gehäusedeckels (10) lösbar verrastbar sind.

15. System gemäß einem der Ansprüche 12 bis 14, wobei im zugeklappten Zustand des Gehäusedeckels (10) zumindest einer der U-förmigen Kontaktpins (8, 8', 8") in zumindest zwei der Kontaktbuchsen (28) eingeführt ist, um diese elektrisch leitend miteinander zu verbinden.

16. System gemäß Anspruch 15, wobei der Kontaktträger (3) mit zwei langlochförmigen Positionierungsöffnungen (319) jeweils einen zylinderfömigen Abschnitt eines Positionierungszapfens (109) des Gehäusedeckels (10) umgreift und dadurch in dem Gehäusedeckel (10) innerhalb eines vorgegebenen mechanischen Toleranzbereichs beweglich fixiert ist, um ein Zuklappen des Gehäusedeckels (10) des Steckverbindergehäuses (1) ohne das Erzeugen unerwünschter mechanischer Spannungen zu ermöglichen, auch während der zumindest eine U-förmige Kontaktpin (8, 8', 8") steckseitig, zumindest teilweise, in die zumindest zwei Kontaktbuchsen (28) des Isolierkörpers (2) eingeführt ist.

17. Verfahren zum Ändern eines Betriebszustands einer elektrischen Anlage mittels eines Systems nach einem der Ansprüche 12 bis 16, aufweisend folgende Verfahrensschritte:
A. Entrasten des Kontaktträgers (3) von dem Gehäusedeckel (10) des Steckverbinders;
B. Trennen mindestens zweier Teile (31, 32) des Kontaktträgers (3) voneinander;
C. Entnehmen und/oder Hinzufügen und/oder Umstecken mindestens eines U-förmigen Kontaktpins (8, 8', 8") aus dem/ in den/ in dem Kontaktträger (3);
D. Zusammenfügen der mindestens zwei Teile (31, 32) des Kontaktträgers (3);
E. Verrasten des Kontaktträgers (3) an dem Gehäusedeckel (10) in einer festgelegten Polarisation gegenüber einem Isolierkörper (2) des Steckverbinders.

18. Verfahren gemäß Anspruch 17, wobei an den Verfahrensschritt E der folgende Verfahrensschritt anschließt:
F. Schließen des Gehäusedeckels (10) und dadurch ein automatisches Herstellen einer elektrisch leitenden Verbindung zwischen zumindest zwei Kontaktbuchsen (28) durch zumindest einen im Kontaktträger angeordneten U-förmigen Kontaktpin (8, 8', 8"), und dadurch
G. elektrisch leitendes Verbinden zumindest zweier elektrischer Komponenten der elektrischen Anlage, wobei diese Komponenten jeweils elektrisch leitend mit einer der zumindest zwei Kontaktbuchsen (28) verbunden sind.

## Claims

1. Contact carrier (3) for receiving a plurality of U-shaped contact pins (8, 8', 8") for producing jumpers, wherein the contact carrier (3) is suitable for being releasably fastened in or to a housing cover (10) of a plug-in connector, wherein the contact carrier (3) has polarization means (311) and latching means (321) in order to be polarized relative to an insulating body (2) of the plug-in connector and in order to be latched to or unlatched from the housing cover (10), wherein the polarization means consists in a polarization element (311) integrally formed on the contact carrier (3), wherein the contact carrier (3) is of at least two-part design, wherein the contact carrier has at least two parts, specifically an upper part (31) and a lower part (32) which each have a contact face (314, 324) and, situated opposite, a plug-in region (315, 325), wherein in each case at least one elongate recess is arranged in each of the two contact faces (314, 324) as the contact receptacle (316, 326', 326"), wherein at least two of the contact receptacles (316, 236', 326") differ in length.

2. Contact carrier (3) according to Claim 1, wherein the contact carrier (3) has at least a third part which consists in a cover (33) which has a protective face (334) for covering the at least one contact receptacle (316, 326', 326") of the upper part (31).

3. Contact carrier (3) according to Claim 2, wherein the cover (33) can be attached to the upper part (31) and can be fastened to the lower part (32).

4. Contact carrier (3) according to one of Claims 1 to 3, wherein both the upper part (31) and the lower part (32) have passage openings (318, 328) for contact leadthrough at the ends of each contact receptacle (316, 326' , 326").

5. Contact carrier (3) according to one of Claims 2 to 4, wherein the upper part (31) and the lower part (32) can be joined together, wherein, in the joined-together state, the plug-in region (315) of the upper part (31) is in mechanical contact with the contact face (324) of the lower part (32), and wherein the lower part (32) has further passage openings (322) which, in the joined-together state, adjoin the passage openings (318) of the upper part (31).

6. Contact carrier (3) according to one of Claims 3 to 5, wherein the upper part (31) and the lower part (32) have latching means for latching to and unlatching from one another or at least positioning means (317, 327) for positioning in relation to one another in the joined-together state.

7. Contact carrier (3) according to one of Claims 1 to 6, wherein the lower part (32), in its plug-in region (325) at the said passage openings (322, 328), has hollow-cylindrical integrally formed portions (323) for mechanically guiding and more effectively electrically insulating the contact pins (8, 8', 8").

8. Arrangement comprising the contact carrier (3) according to one of Claims 1 to 7 and a plurality of contact pins (8, 8', 8") arranged therein, wherein the contact pins (8, 8', 8") each have a central region (82, 82', 82") and two insertion-side end regions (81, 81', 81") bent away from the central region (82, 82', 82") at right angles by means of bending regions (83, 83', 83").

9. Arrangement according to Claim 8, wherein at least two of the contact pins (8', 8', 8") differ in terms of the length of their central regions (82, 82', 82") and/or in terms of the length of their insertion-side end regions (81, 81', 81'').

10. Arrangement according to either of Claims 8 and 9, wherein the contact carrier (3) has two parts which can be joined together, specifically the upper part (31) and the lower part (32), which each have the said contact face (314, 324) and, situated opposite, the said plug-in region (315, 325), wherein in each case at least the said elongate recess is arranged in the contact face (314, 324) as a contact receptacle (316, 326', 326"), wherein both the upper part (31) and the lower part (32) have passage openings (318, 328) for contact leadthrough at the ends of each contact receptacle (316, 326', 326"), wherein each of the contact pins (8, 8', 8"), by way of its respective central region (82, 82', 82"), is arranged either in a contact receptacle (316) of the upper part (31) or in a contact receptacle (326', 326") of the lower part (31) and, by way of its insertion-side end regions (81, 81', 81"), is inserted through the passage openings (318, ,328, 322) of the upper part (31) and/or the lower part (32), wherein the insertion-side end regions (81, 81', 81") protrude out of the plug-in region (325) of the lower part (32).

11. Arrangement according to Claim 10, wherein those contact pins (8, 8', 8") of which the central region (82, 82', 82") is arranged in one of the contact receptacles (326', 326") of the lower part (32) are fixed in the contact carrier (3) counter to their insertion direction by joining together the lower part (32) and the upper part (31).

12. System comprising a plug-in connector and an arrangement according to one of Claims 8 to 11, wherein the plug-in connector has the following:
- an add-on housing (12) with a housing cover (10) held on it such it can be folded open and closed;
- an insulating body (2) with contact sockets (8, 8', 8") arranged therein,
- a locking mechanism (14, 104) for locking the housing cover (10) in the folded-closed state;
wherein the contact carrier (3) is releasably fixed in the housing cover (10).

13. System according to Claim 12, wherein the contact carrier (3) can be latched in the housing cover (10).

14. System according to Claim 13, wherein the contact carrier has latching arms (321) which can be releasably latched to mating latching arms (101) of the housing cover (10).

15. System according to one of Claims 12 to 14, wherein, in the folded-closed state of the housing cover (10), at least one of the U-shaped contact pins (8, 8', 8") is inserted into at least two of the contact sockets (28) in order to electrically conductively connect the said contact sockets to one another.

16. System according to Claim 15, wherein the contact carrier (3), by way of two elongate hole-like positioning openings (319), engages over in each case a cylindrical portion of a positioning peg (109) of the housing cover (10) and in this way is movably fixed in the housing cover (10) within a specified mechanical tolerance range in order to allow the housing cover (10) of the plug-in connector housing (1) to be folded closed without producing undesired mechanical stresses, even while the at least one U-shaped contact pin (8, 8', 8") is being, at least partially, inserted into the at least two contact sockets (28) of the insulating body (2) on the insertion side.

17. Method for changing an operating state of an electrical installation by means of a system according to one of Claims 12 to 16, comprising the following method steps:
A. unlatching the contact carrier (3) from the housing cover (10) of the plug-in connector;
B. separating at least two parts (31, 32) of the contact carrier (3) from one another;
C. removing and/or adding and/or reinserting at least one U-shaped contact pin (8, 8', 8") from the/to the/into the contact carrier (3);
D. joining together the at least two parts (31, 32) of the contact carrier (3);
E. latching the contact carrier (3) to the housing cover (10) with defined polarization relative to an insulating body (2) of the plug-in connector.

18. Method according to Claim 17, wherein method step E is followed by the following method steps:
F. closing the housing cover (10) and in this way automatically establishing an electrically conductive connection between at least two contact sockets (28) by way of at least one U-shaped contact pin (8, 8', 8") arranged in the contact carrier, and in this way
G. electrically conductively connecting at least two electrical components of the electrical installation, wherein these components are each electrically conductively connected to one of the at least two contact sockets (28).

## Revendications

1. Porte-contact (3) destiné à accueillir plusieurs broches de contact (8, 8', 8") en forme de U en vue d'établir des ponts de court-circuit, le porte-contact (3) étant adapté pour être fixé de manière amovible dans ou sur un couvercle de boîtier (10) d'un connecteur à enficher, le porte-contact (3) possédant des moyens de polarisation (311) et d'encliquetage (321) servant à sa polarisation par rapport un corps isolant (2) du connecteur à enficher et à son encliquetage et son désencliquetage sur le couvercle de boîtier (10), les moyens de polarisation se composant d'un élément de polarisation (311) façonné sur le porte-contact (3), le porte-contact (3) étant réalisé en au moins deux parties, le porte-contact possédant au moins deux parties, à savoir une partie supérieure (31) et une partie inférieure (32), lesquelles possèdent respectivement une surface de contact (314, 324) et à l'opposé une zone d'enfichage (315, 325), au moins un creux allongé faisant office de logement, de contact (316, 316', 316") étant disposé respectivement dans chacune des surfaces de contact (314, 324), au moins deux des logements de contact (316, 316', 316") se distinguant par leur longueur,.

2. Porte-contact (3) selon la revendication 1, le porte-contact (3) possédant au moins une troisième partie, laquelle se, compose d'un couvercle (33), lequel possède une surface de protection (334) destinée à recouvrir l'au moins un logement de contact (316, 316', 316") de la partie supérieure (31).

3. Porte-contact (3) selon la revendication 2, le couvercle (33) pouvant être monté sur la partie supérieure (31) et pouvant être fixé à la partie inférieure (32).

4. Porte-contact (3) selon l'une des revendications 1 à 3, la partie supérieure (31) ainsi que la partie inférieure (32) possédant des ouvertures de passage (318, 328) servant au passage de contact aux extrémité de chacun des logements de contact (316, 316', 316").

5. Porte-contact (3) selon l'une des revendications 2 à 4, la partie supérieure (31) et la partie inférieure (32) pouvant être assemblées, à l'état assemblé la zone d'enfichage (315) de la partie supérieure (31) se trouvant en contact mécanique avec la surface de contact (324) de la partie inférieure (32) et la partie inférieure (32) possédant des ouvertures de passage (322) supplémentaires qui, à l'état assemblé, se rattachent aux ouvertures de passage (318) de la partie supérieure (31).

6. Porte-contact (3) selon l'une des revendications 3 à 5, la partie supérieure (31) et la partie inférieure (32) possédant des moyens d'encliquetage servant à l'encliquetage et au désencliquetage mutuel ou au moins des moyens de positionnement (317, 327) servant au positionnement mutuel à l'état assemblé.

7. Porte-contact (3) selon l'une des revendications 1 à 6, la partie inférieure (32) possédant au niveau de sa zone d'enfichage (325) au niveau desdites ouvertures de passage (322, 328) des surmoulages (323) cylindriques creux destinés au guidage mécanique et à une meilleure isolation électrique des broches de contact (8, 8', 8").

8. Arrangement composé du porte-contact (3) selon l'une des revendications 1 à 7 et de plusieurs broches de contact (8, 8', 8") disposées dans celui-ci, les broches de contact (8, 8', 8") possédant respectivement une zone centrale (82, 82', 82") et deux zones d'extrémité (81, 81', 81") côté enfichage, coudées à angle droit par rapport à la zone centrale (82, 82', 82") par le biais de zones de flexion (83, 83', 83").

9. Arrangement selon la revendication 8, au moins deux des broches de contact (8, 8', 8") se distinguant par la longueur de leur zone centrale (82, 82', 82") et/ou par la longueur de leurs zones d'extrémité (81, 81', 81") côté enfichage.

10. Arrangement selon l'une des revendications 8 à 9, le porte-contact (3) possédant deux parties pouvant être assemblées, à savoir la partie supérieure (31) et la partie inférieure (32), lesquelles possèdent respectivement ladite surface de contact (314, 324) et à l'opposé ladite zone d'enfichage (315, 325), au moins ledit creux allongé faisant office de logement de contact (316, 316', 316") étant respectivement disposé dans la surface de contact (314, 324), la partie supérieure (31) ainsi que la partie inférieure (32) possédant des ouvertures de passage (318, 328) servant au passage de contact aux extrémités de chacun des logements de contact (316, 316', 316"), chacune des broches de contact (8, 8', 8") étant disposée avec sa zone centrale (82, 82', 82") respective soit dans un logement de contact (316) de la partie supérieure (31), soit dans un logement de contact (326', 326") de la partie inférieure (32) et étant enfichée avec ses zones d'extrémité (81, 81', 81") côté enfichage à travers les ouvertures de passage (318, 328, 322) de la partie supérieure (31) et/ou de la partie inférieure (32), les zones d'extrémité (81, 81', 81") côté enfichage faisant saillie hors de la zone d'enfichage (325) de la partie inférieure (32).

11. Arrangement selon la revendication 10, les broches de contact (8, 8', 8") respectives, dont la zone centrale (82, 82', 82") est disposée dans l'un des logements de contact (326', 326") de la partie inférieure (32), étant bloquées contre leur sens d'enfichage dans le porte-contact (3) par assemblage de la partie inférieure (32) et de la partie supérieure (31).

12. Système composé d'un connecteur à enficher selon l'une des revendications 8 à 11, le connecteur à enficher possédant les éléments suivants :
- un boîtier rapporté (12) sur lequel est maintenu un couvercle de boîtier (10) de manière à pouvoir être basculé en ouverture et en fermeture ;
- un corps isolant (2) dans lequel sont disposées des douilles de contact (8, 8', 8");
- un mécanisme de verrouillage (14, 104) destiné à verrouiller le couvercle de boîtier (10) à l'état rabattu fermé. ;
le porte-contact (3) étant calé de manière amovible dans le couvercle de boîtier (10).

13. Système selon la revendication 12, le porte-contact (3) pouvant être encliqueté dans le couvercle de boîtier (10).

14. Système selon la revendication 13, le porte-contact possédant des bras d'encliquetage (321), lesquels peuvent être encliquetés de manière amovible avec des bras d'encliquetage homologues (101) du couvercle de boîtier (10).

15. Système selon l'une des revendications 13 à 14, à l'état rabattu fermé du couvercle de boîtier (10), au moins l'une des broches de contact (8, 8', 8") en forme de U étant insérée dans au moins deux des douilles de contact (28) afin de relier celles-ci ensemble de manière électriquement conductrice.

16. Système selon la revendication 15, le porte-contact (3) entourant respectivement une portion cylindrique d'un tenon de positionnement (109) du couvercle de boîtier (10) avec deux ouvertures de positionnement (319) de forme oblongue et étant ainsi calé dans le couvercle de boîtier (10) avec mobilité au sein d'une plage de tolérance mécanique prédéfinie afin de rendre possible une fermeture rabattue du couvercle de boîtier (10) du boîtier de connecteur à enficher (1) sans produire des contraintes mécaniques indésirables, également pendant que l'au moins une broche de contact (8, 8', 8") en forme de U est insérée côté enfichage, au moins partiellement, dans les au moins deux des douilles de contact (28) du corps isolant (2).

17. Procédé pour modifier l'état opérationnel d'un équipement électrique au moyen d'un système selon l'une des revendications 12 à 16, comprenant les étapes suivantes :
A. désencliquetage du porte-contact (3) du couvercle de boîtier (10) du connecteur à enficher ;
B. séparation d'au moins deux parties (31, 32) du porte-contact (3) l'une de l'autre ;
C. retrait et/ou ajout et/ou permutation d'au moins une broche de contact (8, 8', 8") en forme de U hors et/ou dans le porte-contact (3) ;
D. assemblage des au moins deux parties (31, 32) du porte-contact (3);
E. encliquetage du porte-contact (3) sur le couvercle de boîtier (10) dans une polarisation spécifiée par rapport à un corps isolant (2) du connecteur à enficher.

18. Procédé selon la revendication 17, l'étape suivante se rattachant à l'étape E :
F. fermeture du couvercle de boîtier (10) et ainsi établissement automatique d'une liaison électriquement conductrice entre au moins deux douilles de contact (28) par au moins une broche de contact (8, 8', 8") en forme de U disposée dans le porte-contact, et ainsi
G. liaison électriquement conductrice d'au moins deux composants de l'équipement électrique, ces composants étant respectivement reliés de manière électriquement conductrice à l'une des au moins deux douilles de contact (28).
